# EUROPÄISCHE PATENTSCHRIFT

(11) **EP 0 218 047 B1**
(45) Veröffentlichungstag und Bekanntmachung des Hinweises auf die Patenterteilung: **03.05.1989**
(21) Anmeldenummer: 86111153.2
(22) Anmeldetag: 12.08.1986
(51) Int. Cl.: F01N 3/02

(54) **Vorrichtung zum Regenerieren von Russfiltern**
Soot filter regeneration device
Dispositif de régénération d'un filtre à suie

(30) Priorität: 13.09.1985 DE 3532778
(43) Veröffentlichungstag der Anmeldung: 15.04.1987
(73) Patentinhaber: MAN Technologie Aktiengesellschaft, 80974 München (DE)
(72) Erfinder: Schurrer, Josef, D-8024 Deisenhofen (DE); Kreutmair, Josef, D-8068 Pfaffenhofen (DE)

(56) Entgegenhaltungen:
- DE-A- 2 751 524
- US-A- 4 589 254
- PATENT ABSTRACTS OF JAPAN, Band 9, Nr. 60 (M-364)[1783], 16. März 1985
- PATENT ABSTRACTS OF JAPAN, Band 9, Nr. 7 (M-350)[1730], 12. Januar 1985
- PATENT ABSTRACTS OF JAPAN, Band 8, Nr. 249 (M-338)[1686], 15. November 1984
- Diesel Particulate Trap Regeneration Techniques (SAE-810118)

## Beschreibung

Die Erfindung bezieht sich auf eine Vorrichtung zum Regenerieren von Rußfiltern, die in der Abgasleitung von Verbrennungsmaschinen angeordnet sind, mit einem an der Abgasleitung in der Nähe des Rußfilters angeordneten, eine Brennstoffdüse enthaltenden Brenner.

Aus der DE-A 2 756 570 ist eine Vorrichtung bekannt, bei der im Filtergehäuse ein aus elektrischen Heizwicklungen bestehendes Heizelement vorgesehen ist, das mit einem Teil des Filterbettes in Berührung steht. Mit dem Heizgerät sollen die Verbrennungsgase auf die Entzündungstemperatur der im Filter zurückgehaltenen Kohlenstoffteilchen angehoben werden. Eine derartige Vorrichtung eignet sich insbesondere für stationäre Anlagen, bei denen eine ausreichende Stromquelle, z.B. das Stromnetz verfügbar ist. Ein derartiges System wird jedoch bei Fahrzeugen, bei denen nur eine begrenzte elektrische Energie zur Verfügung steht, zu Schwierigkeiten führen.

Aus der DE-A 3 403 505 ist eine für Fahrzeuge geeignete Vorrichtung gemäß dem Oberbegriff des Anspruches 1 bekannt, bei dem zur Regenerierung von Rußfiltern ein Ölbrenner verwendet wird, der mit dem für das Fahrzeug vorgesehenen Brennstoff gespeist werden kann. Der Brenner besteht lediglich aus einer Brennstoffdüse mit zugehöriger Zündelektrode und Verbrennungsluftzufuhr, die im Rußfiltergehäuse angeordnet sind. Eine derartige Regeneriereinrichtung ist zwar für mobile Verbrennungsmaschinen verwendbar, jedoch werden mit dem Verbrennungsgasstrom des Brenners Schadstoffe ausgestoßen, was gerade zu vermeiden ist. Außerdem können bei der unvollständigen Verbrennung entstehender Ruß den Regenerierprozeß des Filters verzögern.

Der Erfindung liegt die Aufgabe zugrunde, ein für Fahrzeuge geeignetes System zur Regenerierung von Rußfiltern der eingangs genannten Art zu schaffen, mit dem eine möglichst rasche Reinigung von Rußfiltern möglich ist.

Die Aufgabe wird erfindungsgemäß mit den im Anspruch 1 gekennzeichneten Merkmalen gelöst.

Ein derartiger Brenner ist auch mit dem für den Verbrennungsmotor vorgesehenen Brennstoff betreibbar und damit für Fahrzeuge verwendbar. Die erfindungsgemäße Einrichtung hat den Vorteil, daß eine vollständige Verbrennung des dem Brenner zugeführten Brennstoffs erfolgt. Damit werden keine Schadstoffe in der Regenerierungsphase erzeugt. Das Abbrennen des im Filter festhaftenden Rußes kann dabei rasch und vollständig geschehen, nachdem der Brenner keinen Ruß erzeugt.

In dem Mischrohr des Brenners wird nämlich der aus der Düse austretende Brennstoff mit der Verbrennungsluft gemischt und durch die heißen rezirkulierenden Verbrennungsgase verdampft, so daß die eigentliche Verbrennung aus der Gasphase des Brennstoffes verläuft. Ein derartiges Gemisch wird dann problemlos gezündet und ohne Rückstände zu hinterlassen vollständig verbrannt. Das Flammrohr begrenzt dabei die Verbrennungszone, so daß auch keine ungezündeten Gase aus dem Gemisch entweichen können. Das Flammrohr, das nicht Bestandteil des Abgasrohres ist, dient gleichzeitig als Abschirmung bzw. Begrenzung für die heißen Verbren-e-nungsgase, die bei einem derartigen Brenner ca: 1600°C erreichen. Die Abgasanlage kann dadurch in Bezug auf ihre Temperaturbeständigkeit unverändert bleiben.

Der Brenner ist vorzugsweise mit einer Gaszufuhreinrichtung ausgestattet, die in der Umgebung des Flammrohres des Brenners mündet und zur Zuführung von sauerstoffhaltigem Gas für die Verbrennung der Rußpartikel dient. Mit dem sauerstoffhaltigen Gas können gleichzeitig die heißen Verbrennungsgase des Brenners soweit abgekühlt werden, daß einerseits das Ausbrennen der Rußpartikel möglich ist und andererseits eine Beschädigung der umgebenden Bauteile durch Überhitzung vermieden wird.

Die Entzündungstemperatur von Abgasruß liegt etwa bei 500_{°}C, so daß zur Regenerierung des Filters eine Heißgastemperatur von 550 bis 750°C erforderlich ist. Für diese Zwecke kann das gekühlte Heißgas vorzugsweise auf eine konstante Temperatur von etwa 600_{°}C geregelt werden. Bei der Verwendung von Frischluft als sauerstoffhaltiges Gas geschieht dieses am einfachsten durch ein in der Zufuhrleitung für die Frischluft angeordnetes Regelventil, das den Luftdurchsatz so regelt, daß das gekühlte Heißgas, d.h. nach der Zumischung der Frischluft in die Heißgase des Brenners auf die gewünschte konstante Temperatur gehalten wird. Das hat den Vorteil, daß ein geringstmöglicher Regelaufwand erforderlich ist, wobei der Brenner in seinem optimalen Betriebspunkt betrieben wird.

Gemäß einer weiteren Ausgestaltung der Erfindung ist die Einrichtung zum Zuführen von sauerstoffhaltigem Gas eine Abgaszufuhreinrichtung, mit der zumindest ein Teil des Abgases der Verbrennungsmaschine in die Umgebung des Flammrohres leitbar ist.

Mit den ca. 180_{°}C heißen Abgasen läßt sich das Heißgas des Brenners ausreichend kühlen.

Durch Anordnung zumindest des Flammrohrendteiles in die Abgasleitung erfolgt eine direkte Umspülung dieses Teiles durch das Abgas, das sich dabei mit den austretenden Heißgasen kühlend vermischt.

Im Leerlaufbetrieb der Verbrennungsmaschine enthält das Abgas einen Sauerstoffüberschuß. Dieser kann gleichzeitig genützt werden, um den für die Verbrennung des Rußes im Filter erforderlichen Sauerstoff zu liefern. Damit entfallen Einrichtungen zur Zuführung von Frischluft.

Bei einer derartigen Ausrüstung ist es vorteilhaft, wenn der Regeneriervorgang für den Rußfilter nach Bedarf oder periodisch vom Fahrzeugfahrer eingeleitet wird. Dieses kann derart erfolgen, daß durch eine optische und/oder akustische Anzeige dem Fahrer zu erkennen gegeben wird, daß in Kürze eine Reinigung des Filters erforderlich wird. Der Fahrer wird dann den Wagen auf einen Parkplatz fahren, den Motor im Leerlauf weiterbetreiben und den Brenner für die Regenerierung betätigen. In wenigen Minuten, etwa 5 bis 10 Minuten kann dann der Regeneriervorgang wieder beendet werden. Dieses Verfahren eignet sich insbesondere für Stadtlinienbusse, die insbesondere an Endhaltestellen ohnehin einen längeren Aufenthalt haben, der für den Regeneriervorgang genutzt werden kann.

Gemäß einer weiteren Ausgestaltung der Erfindung ist der Brenner am Austritt des Flammrohres mit einer im wesentlichen zylindrischen Blende vorgesehen, die den Heißgasstrom in mehrere Ströme aufteilt, wobei die Blende im Mantelbereich zumindest teilweise mit einem Kanal für das sauerstoffhaltige Gas umgeben ist.

Eine den Gasstrom führende Blende trennt den Gasstrom am Blendenaustritt bzw. entlang der Strömungsrichtung derart, daß ein möglichst geringer Druckunterschied durch die Blende aufgebaut wird. Beeinträchtigungen des Brenners, insbesondere innerhalb der Verbrennungszone bzw. der Verbrennung selber, sowie Geräuschbildungen werden dadurch weitgehend vermieden.

Die Blende ist vorzugsweise im wesentlichen zylindrisch ausgebildet, wobei zumindest am Heißgasaustrittsende der Zylinder in Umfangsrichtung wellenartig ausgebildet ist. Dabei können die Austrittsöffnungen im Mantelbereich und/oder am Stirnende des Zylinders angeordnet sein.

Der Heißgasstrom wird auf diese Weise radial aufgefächert, d.h. die Vergrößerung der Oberfläche des Heißgasstromes findet im wesentlichen in radialer Richtung statt, so daß sich die axiale Länge der Mischzone reduziert. Es konnte festgestellt werden, daß mit einem derartigen Blendenbauteil Geräuschbildungen von offenen Brennern gedämpft werden.

Der sauerstoffhaltige Gasstrom wird vorzugsweise innerhalb eines Ringraumes dem Heißgas zugeführt, der durch das Blendenbauteil und einen diesen umgebenden Zylinder gebildet wird. Das Gas wird dabei in gleicher Richtung strömen wie das Heißgas und mit diesem unmittelbar am Austritt aus der Blende in Verbindung gebracht.

Der Brenner ist vorzugsweise mit einer Luftpumpe bzw. einem Gebläse für die Verbrennungsluft ausgestattet, die bzw. das so ausgelegt ist, daß damit der Verbrennungsluftdurchsatz in Abhängigkeit einer Regelgröße, z.B. des im Filtergehäuse entstehenden Gegendruckes änderbar ist.

Hierdurch wird der einwandfreie Betrieb des Brenners sichergestellt, auch wenn durch starke Ablagerung von Rußpartikeln im Filter sich ein hoher Gegendruck im Filtergehäuse aufbaut, der die Verbrennungsluftzufuhr zum Brenner beeinträchtigen könnte.

Gemäß einer weiteren Ausgestaltung der Erfindung ist das Brennstoffzufuhrventil mit einem Druckluftanschluß versehen, mit dem die Brennstoffdüse in Betriebspausen des Brenners freigehalten werden kann. Damit wird verhindert, daß Ruß bzw. Kraftstoffablagerungen, insbesondere durch Verdampfung der flüchtigen Brennstoffbestandteile durch die Abgase des Verbrennungsmotors die Brennstoffdüse verstopft.

Nach einer bevorzugten Ausgestaltung der Erfindung werden die Abgase der Verbrennungsmaschine als Verbrennungsluft für den Brenner verwendet, insbesondere die Abgase im Leerlaufbetrieb der Verbrennungsmaschine. Hierzu ist ein Expansionsraum für das Abgas vor dessen Eintritt in den Brenner vorgesehen, in dem der aufgrund des Maschinenbetriebes pulsierende Abgasstrom sich zumindest weitgehend beruhigen kann.

Die Anordnung des Brenners innerhalb des Expansionsraumes bietet außer der Platzersparnis viele Vorteile. Abgasleitungen zwischen Expansionsraum und Brenner sind dabei nicht erforderlich. Der während des Brennerbetriebes vom Abgas durchströmte Expansionsraum dient gleichzeitig als Wärmeisolierung gegenüber angrenzende Fahrzeugteile und zugleich als Kühler für das Flammrohr des Brenners.

In diesem Fall übernimmt der Expansionsraum auch die Zuführung der Abgase in die Heißgase.

Für die Aufteilung der Abgase in Verbrennungsluft für den Brenner und als Zumischung für die Heißgase ist ein Strömungsrohr vorgesehen, das das Flammrohr umgibt und das Öffnungen aufweist, die den gewünschten Zustrom der Abgase in die Heißgase vorgeben. Die Öffnungen können nach der Mündung des Flammrohres oder aber auch um das Flammrohr vorgesehen werden, je nachdem ob eine zusätzliche Kühlung des Flammrohres nötig oder erwünscht ist.

Der den Expansionsraum begrenzende und den Brenner einschließende Windkessel kann vorzugsweise am Abgasrohr, in Abgasströmungsrichtung unmittelbar vor dem Filter angeordnet werden. Stromaufwärts nach dem Filter ist dann der Reihe nach ein Durchbruch für den Eintritt der Heißgase, eine verstellbare Abgasklappe sowie die Öffnung für den Austritt der Abgase in den Expansionsraum. Bei dieser Ausführung dienen die Abgase als Verbrennungsluft und Kühlgas für den Brenner sowie als sauerstoffhaltiges Gas für die Rußverbrennung. Es ist also zusätzlich lediglich ein Brennstoffzufuhrsystem für den Brenner vorzusehen.

Die Erfindung wird anhand eines in der Zeichnung schematisch dargestellten Ausführungsbeispieles der Erfindung näher erläutert.
Fig. 1 zeigt ein erstes Ausführungsbeispiel,
Fig. 2 und 3 je ein Detail aus Fig. 1 und
Fig. 4 ein zweites Ausführungsbeispiel.

In der Abgasleitung 10 ist ein Rußpartikelfilter 11 zwischengeschaltet, der z.B. aus mehreren zylindrischen porösen Schaumkeramikrohren 12 besteht. Das Abgas 13 strömt dabei in die Hohlräume 14 der Schaumkeramikrohre 12 und von dort durch die Schaumkeramik hindurch in äußere Räume 17, von wo aus das von Rußpartikeln gereinigte Abgas 13' abgeleitet wird. In den porösen Wandungen der Rohre 12 werden die im Abgas 13 enthaltenen Partikel zurückgehalten.

Der in den Keramikrohren 12 aufgefangene Ruß muß zumindest periodisch entfernt werden, was in der Regel durch Abbrennen desselben geschieht. Dazu ist eine Erhitzung der Keramikrohre 12 auf die Entzündungstemperatur des Rußes erforderlich, die je nach dem Vorhandensein eines Katalysators oder von Kraftstoffzusätzen bei 300 bis 600_{°}C liegt. Die Abgastemperaturen können im Vollastbereich die niedrigeren Entzündungstemperaturen erreichen, jedoch wird in der Regel diese Temperatur nicht soweit beibehalten, daß eine ausreichende Reinigung der Filter gewährleistet ist. Bei Stadtfahrten, Fahrten im Stau und im Falle der Stadtlinienbusse wird die Abgastemperatur zu niedrig sein, so daß bei länger anhaltendem Betrieb ohne gleichzeitiger Rußentfernung durchaus eine Verstopfung des Filters 11 die Folge sein kann.

Es ist daher notwendig, durch Zusatzwärme eine ausreichende Regenerierung von Rußfiltern sicherzustellen.

Gemäß Fig. 1 ist dazu ein Brenner 20 vorgesehen, der in einen Vorraum 19 des Rußfilters 11 mündet, durch den auch das Abgas 13 strömt. Dieser Brenner 20 ist für periodische Filterreinigungen während Betriebspausen des Verbrennungsmotors ausgelegt. Ist der Verbrennungsmotor des Fahrzeugs abgestellt, so wird der motorseitige Abgasrohrabschnitt 10 mittels eines Schließvorganges, z.B. einer Klappe 21 vom Vorraum 19 des Filters 11 getrennt. Die Klappen können zur besseren Dichtwirkung mit Kolbenringen versehen sein. Damit soll vermieden werden, daß bei Betrieb des Brenners 20 die aus diesem strömenden Heißgase 23 zum Verbrennungsmotor gelangen. Die Anordnung des Brenners 20 relativ zur Strömungsrichtung des Filters 11 und des Abgases 13 richtet sich nach dem Aufbau des jeweiligen Fahrzeugs. Gemäß Fig. 1 strömen die Heißgase 23 parallel zur Strömungsrichtung innerhalb des Filters 11, während die Abgase 13 senkrecht dazu einströmen.

Als Brenner 20 wird ein öl- oder gasbetriebenes Gerät verwendet, je nach Antriebssystem des Fahrzeugs. Die Brennstoffzufuhr zum Brenner 20 erfolgt daher durch eine zusätzliche Kraftstoffpumpe 25, die an dem Brennstofftank des Fahrzeugs angeschlossen ist. Die Kraftstoffpumpe 25 wird von einem eigenen Motor 26 angetrieben, der gleichzeitig ein Gebläse oder eine Luftpumpe 27 betreibt, die Luft z.B. aus dem bereits vorhandenen Luftfilter des Fahrzeugs als Verbrennungsluft 28 dem Brenner 20 zuführt. Die Brennstoffzufuhr 29 und die Verbrennungsluftzufuhr 28 erfolgen im Verhältnis 1,05<a,<3,0, wobei eine konstante Brennstoffzufuhr während des Betriebes des Brenners 20 vorgesehen werden kann.

Für den Fahrzeugbetrieb, d.h. bei Ausstoßen von Abgasen 13 sind Sicherungsvorkehrungen für das Brennersystem vorgesehen, die in einem z.B. Rückschlagventil 30 in der Verbrennungsluftzufuhrleitung 31 und einer Druckluftzufuhr 32 für ein Brennstoffventil 33 bestehen. Mit dem Rückschlagventil 30 wird verhindert, daß die Abgase 13 des Verbrennungsmotors in das Gebläse 27 und weiter in den Ansaugfilter des Motors gelangen. Durch die heißen Abgase verdampfen die leichter flüchtigen Bestandteile des Brennstoffzufuhrsystems 35, so daß die zurückbleibenden höher siedenden Bestandteile die Brennstoffdüse 34 zusetzen können. Um dieses zu verhindern, wird während der Betriebspause des Brenners 20 und während des Betriebes des Fahrzeug-Verbrennungsmotors Druckluft 32 durch das Ventil 33 geblasen, um eine Verschmutzung der Düse 34 zu verhindern.

Aufgrund von im Abgassystem auftretenden Fibrationen ist nur der Brenner selbst am Abgassystem bzw. am Filtergehäuse befestigt, während alle anderen Komponenten, nämlich die Kraftstoffpumpe 25, der Motor 26, das Gebläse 27 und das Brennstoffventil 33 am Fahrzeugrahmen befestigt sind. Elastische Bereiche 40, 41 der Brennstoff- bzw. Verbrennungsgaszufuhr verhindern die Ausbreitung der Fibrationen des Brenners 20 auf die übrigen Komponenten des Brennersystems bzw. auf das Fahrzeug.

Für die Verbrennung der Rußpartikel im Abgasfilter 11 ist es erforderlich, daß in das Filtergehäuse Sauerstoff zugeführt wird, nachdem die Heißgase 23 keinen ausreichenden Sauerstoffgehalt haben. Zu diesem Zweck ist eine Zusatzleitung 45 vorgesehen, durch die Luft 60 aus der Verbrennungsluftleitung 31 abgeleitet und den Heißgasen 23 beigemischt wird. Die Beimischung erfolgt nach der Verbrennungszone 46 des Brenners 20. Hierzu ist das Flammrohr 47 von einer Hülse 48 umgeben und im Bereich nach der Verbrennungszone 46 mit Durchlässen 49 versehen. Die Zusatzleitung 45 mündet in den Ringraum 50 zwischen der Hülse 48 und dem Flammrohr 47 und gelangt über die Öffnungen 49 zum Heißgas 23, wo es sich vermischt und als gekühltes Mischgas 53 in den Vorraum 19 des Filters 11 einströmt. Durch eine Prallplatte 54 wird das Mischgas 53 verteilt und gegebenenfalls durch die Umlenkung vollends vermischt. Das Mischgas 53 strömt ebenso wie das Abgas 13 über die noch freigebliebenen Hohlräume 14 durch die Keramikwandungen der Rohre 12 hindurch.

Die mit ca. 1600°C aus der Verbrennungszone 46 austretenden Heißgase werden unter entsprechender Zumischung von Frischluft aus der Zusatzleitung 45 auf ca. 600°C abgekühlt. Diese Temperatur reicht aus, um die Rußpartikel im Keramikrohr 12 auf deren Zündtemperatur von 500_{°}C aufzuheizen. Mittels eines Thermostaten 58 wird über ein Magnetventil 59, das in der Zusatzleitung 45 zwischengeschaltet ist, der Zusatzluftdurchsatz 60 so geregelt, daß die Temperatur des Mischgases 53 den erwünschten Wert, z.B. ca. 600_{°}C konstant beibehält. Je nach Ablagerungsgrad des Rußes in den Filterrohren 12 wird ein Gegendruck im Vorraum 19 aufgebaut, der bei dem Betrieb des Brenners 20 berücksichtigt werden muß. Mittels eines Druckreglers 62 wird demzufolge die Luftpumpe 27 so geregelt, daß im Verbrennungsluftzufuhrrohr 31 ein definierter Überdruck gegenüber dem Vorraum 19 herrscht.

Die in Fig. 1 gezeigte Ausführung ist ein Beispiel, bei dem der Rußfilter 11 periodisch regeneriert wird. Im Betrieb des Fahrzeugs ist die Klappe 21 zum Durchlassen des Abgases 13 geöffnet, während dieser Zeit ist der Brenner außer Betrieb. Um den Reinigungsprozeß des Filters 11 durchzuführen, muß der Verbrennungsmotor abgeschaltet sein. Die Klappe 21 wird geschlossen und der Brenner 20 wird in Betrieb genommen. In etwa 5 bis 15 Minuten, je nach Füllungsgrad und Größe des Filters 11, ist dieser wieder gereinigt und zur erneuten Aufnahme von Ruß bereit.

Die Einrichtung läßt sich auch bei Doppelfiltersystemen verwenden. Hier wird die Zuleitung des Abgasrohres 10 bzw. der Mischgase 53 alternierend von einem Filter zum anderen geleitet. Während ein Filter Ruß aus den Abgasen aufnimmt, wird der andere Filter zu dessen Reinigung vom Mischgas aus dem Brenner beaufschlagt. Nach einer vorgegebenen Zeit werden die Gasströme auf den jeweils anderen Filter gelenkt. Auf diese Weise ist ein kontinuierlicher Betrieb bzw. eine kontinuierliche Reinigung möglich, bei der das Fahrzeug nicht außer Betrieb genommen werden muß. Da die Reduzierung nur etwa 2-3 mal täglich erfolgt, ist es auch denkbar, für die kurze Zeit der Regenerierung auf den Filter vollständig zu verzichten und ihn durch einen Bypaß zu umgehen.

Fig. 2 zeigt einen Teil des Brenners 20 mit einem Brennergehäuse 36 und der darin angeordneten Brennstoffdüse 34, die in einem Mischrohr 24 mündet. Das Mischrohr 24 ist vom Flammrohr 74 umgeben, das die Verbrennungszone 46 einschließt. Das aus der Verbrennungszone 46 austretende Heißgas 23 wird mit der Zusatzluft 60 vermischt, das durch die Leitung 45 in einen Ringraum 50' einströmt. Zu diesem Zweck ist an der Mündung des Flammrohres 74 eine Blende 15 aufgesetzt, deren Querschnitt sich zur Mündung 38 hin verkleinert. Am Mündungsende 38 der Blende 15 sind Schlitze 49' vorgesehen, durch die das Heißgas 23 zusätzlich zur stirnseitig verbleibenden Öffnung der Blende 15 heraustritt. Dabei vermischt sich das Heißgas 23 mit der im Ringspalt 50' befindlichen Zusatzluft 60. Der Ringspalt 50' wird durch eine die Blende 15 umgebende Hülse 39 gebildet, in die die Gaszufuhrleitung 45 mündet.

Durch starke Verjüngung des Mündungsteiles 38 der Blende 15 kann der durch die Schlitze 49' gezwungene Heißgasstromanteil vergrößert werden, um damit die Vermischung der beiden Gase soweit wie möglich noch innerhalb des Ringspaltes 50' erfolgen zu lassen. Ähnliche Wirkung wird erreicht, wenn die stirnseitige Öffnung der Blende 15 geschlossen wird.

Durch die Blende 15 wird der Heißgasstrom 23 radial aufgefächert. Der Strom erhält damit eine wesentlich größere Kontaktfläche für die Zusatzluft 60. Dadurch kann eine gute Vermischung der beiden Gase 23 und 60 sowie auch ein wirkungsvoller Temperaturausgleich erfolgen, wobei keine weiteren Maßnahmen notwendig sind. Die gewünschten Ziele bei der Vermischung der beiden Gase 23 und 60 werden dabei in einem relativ kurzen Ringraum erfüllt, was zu einer Einsparung in der Gesamtlänge des Mischungsraumes führt.

Die Blende kann vielseitig ausgestaltet werden, um eine Auffächelung bzw. Teilung des Heißgasstromes 23 zu erreichen.

In Fig. 3 ist ein weiteres Ausführungsbeispiel gezeigt, bei dem ein zylindrisches Blendenbauteil 15' an seinem Mündungsende 38 im Umfang wellenartig geformt ist derart, daß der Querschnitt 41 die Form eines Sternes oder ähnlichen Gebildes einnimmt. Das aus der Blende 15' austretende Heißgas 23 hat damit auch einen sternförmigen Querschnitt. Durch starkes Einziehen der zur Zylindermitte hineingedrückten Umfangsteile 43 der Blende 15' können schmale, sternförmig gerichtete Austrittsschlitze 44 gebildet werden, die eine sehr hohe Vergrößerung der Umfangsfläche des austretenden Heißgasstrahles 23 bewirkt. Die eingezogenen Bereiche 43 dienen gleichzeitig zur Leitung des Gasstromes 60 in den Mittelbereich 51 des Heißgasstromes 23. Bei einer Blende gemäß Fig. 3 dringt also das Zusatzgas 60 bis in den Kern des Heißgasstromes 23 ein.

In Fig. 4 ist ein zweites Ausführungsbeispiel, bei dem die Brenneranlage zur Regenerierung des Filters 11' so ausgelegt ist, daß die Abgase 13 als Verbrennungsluft für den Brenner 20 und als sauerstoffhaltiges Gas genutzt werden kann.

Dazu ist ein von einem Gehäuse 81 umgebener Expansionsraum 80 vorgesehen, in den ein Einlaßstutzen 70 für das Abgas 13 hineinragt und der zumindest den heißen Teil des Brenners 20 enthält. Im Betrieb des Fahrzeugs werden die Abgase 13 über die Hauptabgasleitung 10 in den Filter 11' geführt, indem eine Hauptklappe 82 das Abgasrohr 10 freigibt, während eine Nebenklappe 83 den vom Abgasrohr 10 abzweigenden Einlaßstutzen 70 sperrt. Beide Klappen 82, 83 können über einen geeigneten Mechanismus 84 vom Fahrer bedient werden.

Zur Regenerierung des Filters 11_{'} wird die Verbrennungsmaschine des Fahrzeugs im Leerlauf betrieben, die Hauptklappe 82 geschlossen und die Nebenklappe 83 geöffnet. Damit strömen die im Leerlauf entstehenden sauerstoffhaltigen Abgase 13 durch den Einlaßstutzen 70 in den Expansionsraum 80 hinein. Gleichzeitig wird die Brennstoffzufuhr 29 zum Brenner 20 freigegeben. Der aus der Düse 34 austretende Brennstoff mischt sich mit den aus dem Expansionsbehälter einströmenden Teilstrom des Abgases 13. Das Mischrohr 24 ist so angeordnet, daß die Verbrennungsgase 23 aus der Verbrennungszone 46 über einen ringzylindrischen Rezirkulationsraum 75 in das Mischrohr 24 zurückgesaugt werden. Innerhalb des Mischrohres 24 wird der Brennstoff 29 durch die rezirkulierenden Verbrennungsgase 86 erwärmt und verdampft und mit diesen und dem Abgas 13 zu einem vollständig verbrennbaren Gas vermischt, das mit einer Zündeinrichtung 85 gezündet und in der Verbrennungszone 46 innerhalb des Flammrohres 47' vollständig verbrennt.

Der Brenner 20 bzw. das Flammrohr 47' ist von einem Strömungsrohr 71 umgeben, das Öffnungen 72 enthält, durch die die Abgase 13 teilweise aus dem Expansionsraum 80 an den Austritt des Flammrohres 47' gelangen.

Das hier eintretende Abgas vermischt sich somit mit dem aus dem Flammrohr 47' austretenden Heißgas 23. Hierbei wird einerseits das Heißgas mit den kühleren Abgasen 23 auf niedrigere Temperaturen gebracht und andererseits der Sauerstoff im Heißgas 23 angereichert. Das auf diese Weise gekühlte und mit Sauerstoff versetzte Heißgas 53' strömt dann in Strömungsrichtung der Hauptabgase 13 nach der Hauptklappe 82 in das Abgasrohr 10 ein, um von dort in den Filter 11' zu gelangen.

Bei dieser Ausführung wird also keine gesonderte Frischluft für den Regenerationsbetrieb benötigt. Stattdessen wird das Abgas 13 in einer einfachen Weise über den Brenner umgelenkt. Durch die in einer derartigen Anordnung ohnehin vorgesehenen Drosselstellen zwischen der Nebenklappe 83 im Einlaßstutzen 70 und in den Eintrittsöffnungen 72, 73 und 74 im Brennergehäuse 36 findet eine Dämpfung der stark pulsierenden Motorabgase 13 statt, die durch den gleichzeitig als Gasführung dienenden Expansionsraum 80 stark unterstützt wird. Es sind also keine weiteren Maßnahmen notwendig, um die stark schwingenden Motorabgase 13 als Verbrennungsluft für den Brenner 20 brauchbar zu machen.

Je nach Bedarf und ohne weiteren Aufwand kann das Abgas 13 gleichzeitig dazu verwendet werden, das Flammrohr 47' zu kühlen, indem entsprechende Öffnungen 72 auch im Bereich des Flammrohres 47_{'} vorgesehen werden.

Die Ausführung gemäß Fig. 4 eignet sich ganz besonders für Stadtlinienbusse, bei denen im Fahrplan Wartezeiten eingeplant werden müssen. Diese Pausen können dazu genützt werden, den Regeneriervorgang durchzuführen.

Im allgemeinen wird das Fahrzeug mit einer optischen und/oder akustischen Anzeige versehen, die in Abhängigkeit vom Druckverlust des Filters in Verbindung mit Motordrehzahl und Abgastemperatur bzw. anderweitigen Größen, ein Signal abgibt, das anzeigt, daß der Filter demnächst regeneriert werden muß. Der Fahrer wird dann das Fahrzeug kurzzeitig im Leerlauf betreiben und über Bedienungselemente die Hauptklappe 82 schließen, gleichzeitig die Nebenklappe 83 öffnen und den Regeneriervorgang einleiten. Nach einer vorgeschriebenen Zeit zwischen 5 bis 15 Minuten kann die Regenerierungsphase wieder beendet werden. Der Fahrer wird dann von Regenerierbetrieb auf Fahrbetrieb umschalten, so daß die Abgase wieder im Hauptabgasrohr zum Filter gelangen. Danach kann die Fahrt bzw. der Fahrzeugbetrieb (Filterbetrieb) wieder fortgesetzt werden.

## Patentansprüche

1. Vorrichtung zum Regenerieren von Rußfiltern, die in der Abgasleitung von Verbrennungsmaschinen angeordnet sind, mit einem an der Abgasleitung in der Nähe des Rußfilters angeordneten, eine Brennstoffdüse enthaltenden Brenner, dadurch gekennzeichnet, daß der Brenner (20) ein - gegebenenfalls alternativ mit Gas betreibbarer - Ölbrenner ist, der ein der Brennstoffdüse (34) zugeordnetes Mischrohr (24) und ein das Mischrohr umgebendes Flammrohr (47, 47_{'}) hat, das eine Verbrennungszone (46) begrenzt, daß der Brenner (20) ferner so ausgestaltet ist, daß ein Teil der Heißgase aus der Verbrennungszone eingangsseitig in das Mischrohr zurückströmt, und daß dem Brenner (20) eine Einrichtung (45; 70, 72) zugeordnet ist, mit der im Endbereich oder stromab des Flammrohres (47, 47') dem vom Brenner erzeugten Heißgas (23) demgegenüber wesentlich kühleres, sauerstoffhaltiges Gas (60, 13) zwecks Vermischung mit diesem und Abkühlung auf eine für den Rußpartikel-Abbrand ausreichende Temperatur zuführbar ist.

2. Vorrichtung nach Anspruch 1, dadurch gekennzeichnet, daß die Einrichtung eine Zusatzleitung (45) für Frischluft ist, die im Endbereich oder stromab des Flammrohres (47) des Brenners (20) mündet.

3. Vorrichtung nach Anspruch 2, dadurch gekennzeichnet, daß in die Zusatzleitung (45) für die Frischluft (60) ein Regelventil (59) zwischengeschaltet ist, mit dem der Frischluftdurchsatz in Abhängigkeit der Temperatur des mit der Frischluft gekühlten Heißgases (23 bzw. 53) regelbar ist.

4. Vorrichtung nach Anspruch 3, dadurch gekennzeichnet, daß das Regelventil (59) so ausgelegt ist, daß die Temperatur des gekühlten Heißgases (53) auf einer konstanten Temperatur von etwa 600°C haltbar ist.

5. Vorrichtung nach Anspruch 1, dadurch gekennzeichnet, daß die Einrichtung eine Abgaszuführeinrichtung (70, 72) ist, mit der zumindest ein Teil des Abgases (13) der Verbrennungsmaschine im Endbereich oder stromab des Flammrohres (47') des Brenners (20) leitbar ist.

6. Vorrichtung nach einem der Ansprüche 1 bis 3, dadurch gekennzeichnet, daß der Brenner (20) am Austritt des Flammrohres (47, 47') eine im wesentlichen zylindrisch ausgebildete Blende (15) hat, die den Heißgasstrom (23) aufteilt und daß die Blende im Mantelbereich zumindest teilweise mit einem Kanal (50) für das sauerstoffhaltige Gas (60, 13) umgeben ist.

7. Vorrichtung nach Anspruch 6, dadurch gekennzeichnet, daß das ausgangsseitige Ende (38) der Blende (15_{'}) wellenartig verengt ist, derart, daß der Austritt einen annähernd sternförmigen Querschnitt (41) hat.

8. Vorrichtung nach Anspruch 6 oder 7, dadurch gekennzeichnet, daß die Blende (15) radial von einer Hülse (39) zur Bildung eines Strömungskanals (50') für das sauerstoffhaltige Gas (60, 13) umgeben ist.

9. Vorrichtung nach einem der vorhergehenden Ansprüche, dadurch gekennzeichnet, daß der Brenner (20) mit einem Gebläse (27) zur Förderung von Verbrennungsluft ausgestattet ist, das so ausgelegt ist, daß damit der Verbrennungsluftdurchsatz (28) in Abhängigkeit einer Regelgröße änderbar ist.

10. Vorrichtung nach einem der vorhergehenden Ansprüche, dadurch gekennzeichnet, daß eine Druckluftleitung (32) vorgesehen ist, die in einem Brennstoffventil (33) für die Brennstoffzufuhr (29) für den Brenner (20) mündet, wobei die so zugeführte Druckluft zur Brennstoffzerstäubung und Kühlung der Düse dient.

11. Vorrichtung nach einem der vorhergehenden Ansprüche, dadurch gekennzeichnet, daß Mittel (70, 81, 82, 83, 73, 74) vorgesehen sind, mit denen Abgase (13) der Verbrennungsmaschine als Verbrennungsluft dem Brenner (20) zuführbar sind.

12. Vorrichtung nach Anspruch 11, dadurch gekennzeichnet, daß ein Expansionsraum (80) für das Abgas (13) vor dessen Eintritt (73) in den Brenner (20) vorgesehen ist.

13. Vorrichtung nach Anspruch 12, dadurch gekennzeichnet, daß der Brenner (20) zumindest teilweise im Expansionsraum (80) angeordnet ist, und zwar so, daß das Strömungsrohr (71) vom relativ kalten Abgas umspülbar ist.

14. Vorrichtung nach Anspruch 3, dadurch gekennzeichnet, daß das Flammrohr (47_{'}) von einem mit Öffnungen (72) versehenen Strömungsrohr (71) umgeben ist.

15. Vorrichtung nach einem der Ansprüche 11 bis 13, dadurch gekennzeichnet, daß der Expansionsraum (80) über eine schließbare Öffnung (70) mit dem Raum (10') der Abgasleitung (10) stromaufwärts des Rußfilters (11') verbindbar ist und daß die Abgasleitung (10) zwischen der Öffnung und dem Filter eine verstellbare Drossel (82) aufweist.

## Claims

1. Apparatus for the regeneration of soot filters disposed in the exhaust pipe of internal combustion engines and with, disposed in the exhaust pipe in the vicinity of the soot filter a burner containig a fuel jet, characterised in that the burner (20) is an oil burner, possibly as an alternative a burner which can be operated by gas, comprising a mixing tube (24) associated with the fuel jet (34), and, surrounding the mixer tube, a flame tube (47, 47') defining a combustion zone (46) and in that the burner (20) is furthermore so constructed that part of the hot gases from the combustion zone flow back into the mixer tube on the inlet side and in that there is associated with the burner (20) a device (45; 70, 72) with which, in the end portion or downstream of the flame tube (47, 4T), it is possible to feed to the hot gas (23) produced by the burner a substantially cooler oxygen-bearing gas (60, 13) to be blended with the former and cool it down to a temperature adequate to burn off the soot particles.

2. Apparatus according to Claim 1, characterised in that the device is an auxiliary line (45) for fresh air which terminates in the end portion or downstream of the flame tube (47) of the burner (20).

3. Apparatus according to Claim 2, characterised in that there is interposed into the auxiliary line (45) for fresh air (60) a regulating valve (59) with which it is possible to regulate the throughput of fresh air as a function of the temperature of the hot gas (23 or 53) cooled by the fresh air.

4. Apparatus according to Claim 3, characterised in that the regulating valve (59) is so designed that the temperature of the cooled hot gas (53) can be maintained at a constant temperature of about 600_{°}C.

5. Apparatus according to Claim 1, characterised in that the device is a waste gas feed device (70, 72) with which at least a part of the exhaust gas (13) from the internal combustion engine can be conducted into the end zone or downstream of the flame tube (47') of the burner (20).

6. Apparatus according to one of Claims 1 to 3, characterised in that the burner (20) has at the outlet from the flame tube (47, 47') a substantially cylindrically constructed shutter means (15) which divides the hot gas flow (23), the shutter means being at least partially enclosed in the area of its outer casing by a duct (50) adapted to carry the oxygen-bearing gas (60, 13).

7. Apparatus according to Claim 6, characterised in that the outlet end (38) of the shutter means (15') is undulatingly narrowed so that the outlet has an approximately stellate cross section (41).

8. Apparatus according to Claim 6 or 7, characterised in that the shutter means (15) is radially enclosed by a sleeve (39) for forming a flow duct (50') for the oxygen-containing gas (60, 13).

9. Apparatus according to one of the preceding Claims, characterised in that the burner (20) is equipped with a blower (27) for delivering combustion air and so designed that it can be used to vary the rate of combustion air throughput (28) as a function of a controlled variable.

10. Apparatus according to one of the preceding Claims, characterised in that the compressed air line (32) is provided which discharges into a fuel valve (33) for delivering fuel (29) to the burner (20), the compressed air which is thus supplied serving to atomise the fuel and to cool the jet.

11. Apparatus according to one of the preceding Claims, characterised in that means (70, 81, 82, 83, 73, 74) are provided with which waste gases (13) from the internal combustion engine can be fed to the burner (20) as combustion air.

12. Apparatus according to Claim 11, characterised in that an expansion chamber (80) is provided for the waste gas (13) before it enters (73) the burner (20).

13. Apparatus according to Claim 12, characterised in that the burner (20) is at least partially disposed in the expansion chamber (80), in fact so that the relatively cold waste gas can flow around the flow pipe (71).

14. Apparatus according to Claim 3, characterised in that the flame tube (47') is enclosed by a flow pipe (71) which is provided with apertures (72).

15. Apparatus according to one of Claims 11 to 13, characterised in that the expansion chamber (80) can be connected via a closable aperture (70) to the chamber (10') of the waste gas line (10) downstream of the soot filter (11') and in that the waste gas line (10) comprises an adjustable throttle (82) between the aperture and the filter.

## Revendications

1. Dispositif pour la régénération de filtres de suie qui sont disposés sur la conduite d'évacuation de gaz brûlés de machines à combustion interne, avec un brûleur contenant un injecteur de combustible disposé sur la conduite d'évacuation de gaz brûlés à proximité du filtre de suie, caractérisé en ce que le brûleur (20) est un brûleur à huile - pouvant, le cas échéant, être exploité en alternance avec du gaz - qui comporte un tuyau de mélange (24) adjoint à l'injecteur de combustible (34) et un tube-foyer (47, 47') entourant le tuyau de mélange qui délimite une zone de combustion (46), en ce que le brûleur (20) est, en outre, réalisé de manière telle qu'une partie des gaz chauds issus de la zone de combustion reflue du côté entrée dans le tuyau de mélange et en ce qu'il est adjoint au brûleur (20) une installation (45; 70, 72), au moyen de laquelle il est possible d'amener dans la partie d'extrémité ou en fin d'écoulement du tube-foyer (47, 47'), en regard du gaz chaud (23) produit par le brûleur, un gaz beaucoup plus froid, contenant de l'oxygène (60, 13) destiné à être mélangé avec celui-ci et à le refroidir à une température suffisante pour la combustion des particules de suie.

2. Dispositif selon la revendication 1, caractérisé en ce que l'installation est constituée par une conduite complémentaire (45) d'amenée d'air frais qui débouche dans la partie d'extrémité ou en fin d'écoulement du tube-foyer (47) du brûleur (20).

3. Dispositif selon la revendication 2, caractérisé en ce qu'il est intercalé sur la conduite complémentaire (45) pour l'air frais une soupape de réglage (59), qui permet de régler le débit d'air frais en fonction de la température du gaz chaud (23 ou 53) refroidi par l'air frais.

4. Dispositif selon la revendication 3, caractérisé en ce que la soupape de réglage (59) est conçue de manière telle que la température du gaz chaud (53) refroidi peut être maintenue à une température constante d'environ 600_{°}C.

5. Dispositif selon la revendication 1, caractérisé en ce que l'installation est une installation d'amenée de gaz brûlés (70, 72) qui permet de diriger au moins une partie du gaz brûlé (13) de la machine à combustion interne dans la partie d'extrémité ou en fin d'écoulement du tube-foyer (47') du brûleur (20).

6. Dispositif selon une des revendications 1 à 3, caractérisé en ce que le brûleur (20) a, à la sortie du tube-foyer (47, 47'), un élément séparateur (15) constitué de manière sensiblement cylindrique, qui divise le courant de gaz chaud (23) et en ce que le manchon est entouré dans sa zone d'enveloppe, du moins en partie, par un canal (50) pour le gaz contenant de l'oxygène (60, 13).

7. Dispositif selon la revendication 6, caractérisé en ce que l'extrémité côté sortie (38) de l'élément séparateur (15') est rétrécie en forme d'ondulations de manière telle que la sortie a une section (41) dont la forme est approximativement celle d'une étoile.

8. Dispositif selon la revendication 6 ou 7, caractérisé en ce que l'élément séparateur (15) est entouré radialement par un manchon (39) afin de constituer un canal d'écoulement (50') pour le gaz (60, 13) contenant de l'oxygène.

9. Dispositif selon l'une des revendications qui précèdent, caractérisé en ce que le brûleur (20) est équipé d'un ventilateur (27) destiné au refoulement de l'air de combustion, qui est dimensionné de manière à ce que le débit d'air de combustion (28) soit modifiable en fonction d'une grandeur réglée.

10. Dispositif selon l'une des revendications qui précèdent, caractérisé en ce qu'il est prévu une conduite d'air comprimé (32), qui débouche dans une soupape de combustible (33) qui commande l'arrivée de combustible (29) au brûleur (20), alors que l'air comprimé ainsi introduit sert à la pulvérisation du combustible et au refroidissement de l'injecteur.

11. Dispositif selon l'une des revendications qui précèdent, caractérisé en ce qu'il est prévu des moyens (70, 81, 82, 83, 73, 74) qui permettent d'amener au brûleur (20) des gaz brûlés (13) de la machine à combustion interne, en tant qu'air de combustion.

12. Dispositif selon la revendication 11, caractérisé en ce qu'il est prévu une chambre d'expansion pour le gaz brûlé (13) avant son entrée (72) dans le brûleur (20).

13. Dispositif selon la revendication 12, caractérisé en ce que le brûleur (20) est disposé, du moins en partie, dans la chambre d'expansion et cela de manière telle que le tuyau d'écoulement (71) puisse être balayé par le gaz brûlé relativement froid.

14. Dispositif selon la revendication 3, caractérisé en ce que le tube-foyer (47') est entouré par un tuyau d'écoulement (71) pourvu d'ouvertures (72).

15. Dispositif selon l'une des revendications 11 à 13, caractérisé en ce que la chambre d'expansion (80) peut être reliée au moyen d'un orifice (70) obturable à la chambre (10') de la conduite de gaz brûlé (10) en amont du filtre de suie (11') et en ce que la conduite de gaz brûlé (10) présente un clapet d'étranglement réglable (82) entre l'orifice et le filtre.
